# EUROPÄISCHE PATENTSCHRIFT

(11) **EP 2 239 398 B1**
(45) Veröffentlichungstag und Bekanntmachung des Hinweises auf die Patenterteilung: **30.11.2011**
(21) Anmeldenummer: 10002786.1
(22) Anmeldetag: 17.03.2010
(51) Int. Cl.: E04H 12/12, F03D 11/04

(54) **Turm**
Tower
Tour

(30) Priorität: 25.03.2009 DE 102009014926
(43) Veröffentlichungstag der Anmeldung: 13.10.2010
(73) Patentinhaber: Drössler GmbH Umwelttechnik, 57080 Siegen (DE)
(72) Erfinder: Stahl, Michael, 51580 Reichshof (DE)
(74) Vertreter: Grosse, Wolf-Dietrich Rüdiger

(56) Entgegenhaltungen:
- DE-A1-102007 006 652
- DE-U1-202007 003 842
- JP-A- 2007 120 080
- JP-A- 2007 321 710

## Beschreibung

Die Erfindung betrifft einen Turm, vorzugsweise für Windkrafträder, der zumindest teilweise aus auf einer Fundamentplatte aufstehenden und übereinander angeordneten Fertigbeton-Wandelementen besteht, wobei der sich nach oben stetig verjüngende Turm aus ebenen Fertigbeton-Wandelementen erstellt ist, die zu einem, einen Polygongrundriss aufweisenden Bauwerk zusammengesetzt sind. Die Erfindung betrifft weiterhin ein Verfahren zur Errichtung eines Turms.

Windkrafttürme sind seit langem bekannt. Dabei unterscheidet man z. B. konische Stahlrohrtürme, Gittertürme, abgespannte Masten oder Hybridtürme. Insbesondere bei hohen Anlagen, ab 100 m Höhe, z. B. hohe konische Stahlrohrtürme, die aus einzelnen, vor Ort zu verbindenden Schüssen gefertigt sind, werden aus statischen Gründen sehr große Rohrdurchmesser benötigt. Diese einzelnen Rohrschüsse mit den riesigen Rohrdurchmessern lassen sich mit bekannten Transportmitteln über die Straße oder im Extremfall auf schwer zugänglichen Wegen kaum transportieren.

Man ist aber auch schon dazu übergegangen, Türme zumindest teilweise aus Beton herzustellen. Für einen schnellen Aufbau derartiger Türme ist es auch schon bekannt, den Turm aus Fertigbeton-Bauteilen herzustellen. Dabei handelt es sich, wie z.B. aus der DE 603 09 668 T2 bekannt, um gebogene bzw. winklige Fertigbetonbauteile, die, wenn sich der Turm nach oben hin verjüngen soll, für jede Schusshöhe unterschiedliche Biegeradien aufweisen müssen. Es muss daher eine große Anzahl von Formen unterschiedlicher Radien vorbereitet werden, um die entsprechenden Fertigbeton-Wandelemente herstellen zu können. Dadurch ist zwar das Problem eines leichteren Transportes gelöst, der hohe Kostenaufwand für die vielen Formen ist jedoch auch vor dem Hintergrund der Nachhaltigkeit nicht akzeptabel.

Die JP 2007-120080 A offenbart für den Bau von Türmen zwar schon Flachelemente aus Beton, es sind jedoch rechteckige und trapezförmige Elemente notwendig, die abwechselnd nebeneinander gesetzt sind, um einen Turm zu bilden. D. h. auch hier ergibt sich ein hoher Kostenaufwand für die vielen Formen.

Die DE 20 2007 003 842 U2 offenbart neben ebenen Mastabschnitten zumindest auch gekrümmte Abschnitte, so dass auch hier ein hoher Kostenaufwand für die Formen betrieben werden muss.

Der Erfindung liegt die Aufgabe zugrunde, einen Turm sowie ein Verfahren zur Errichtung eines Turms dahingehend zu verbessern, dass seine Elemente leicht transportiert werden können, dass der Turm vor Ort schnell durch vorgefertigte Elemente errichtet werden kann, dass die Errichtung auch ohne aufwendige Gerüste sicher und schnell erfolgen kann und dass die Herstellung der Elemente selbst einfach, nachhaltig kostengünstig und zeitsparend ist.

Zur Lösung der Aufgabe wird vorgeschlagen, dass die ebenen Fertigbau-Wandelemente die Form eines gleichschenkeligen Trapezes aufweisen, dass von den direkt auf der Fundamentplatte aufstehenden Fertigbeton-Wandelementen mindestens eines eine geringere Höhe aufweist als die übrigen direkt auf der Bodenplatte aufstehenden Fertigbeton-Wandelemente, dass die zwischen den direkt auf der Bodenplatte aufstehenden Fertigbeton-Waldelemente und den obersten, den Abschluss bildenden Fertigbeton-Wandelemente alle Fertigbeton-Wandelemente die gleiche Höhe aufweisen und dass in den Lücken zwischen den obersten Fertigbeton-Wandelementen Fertigbeton-Wandelement geringere Höhe eingesetzt sind.

Dadurch dass die Fertigbeton-Wandelemente eben ausgebildet sind, genügt eine ebene Schalung, bei der lediglich die Wandelemente einstellbar, und auf das gewünschte Maß justierbar sein müssen. Obwohl als Polygon auch eine dreieckige Grundrissform infrage kommt, sollte der Turm vorzugsweise eine achteckige Form aufweisen.

Durch die Verwendung gleichschenkeliger Trapeze ist gewährleistet, dass sich der Turm nach oben stetig verjüngt. Einzelne Stufen, wie sie sich ggf. bei, aus gerundeten Fertigbeton-Wandelementen bestehenden Türmen ergeben sind damit ausgeschlossen.

Durch die beanspruchte Anordnung des untersten Ringes der Fertigbeton-Wandelemente wird z. B. bei einem Polygon mit acht gleichlangen Seiten erreicht, dass vier gleiche lange Elemente und vier gleiche kurze Elemente für den untersten Ring vorgesehen sind, wobei in die Lücken zwischen die langen Elemente nunmehr vier gleiche, lange Elemente eingesetzt und ausreichend befestigt werden können, die in der zweiten Ebene wiederum Lücken zwischen sich aufweisen, in die wiederum lange Elemente eingesetzt und befestigt werden. Durch diese Kletterbauweise lässt sich der Turm sehr schnell und vor allem sehr sicher aufbauen, da die in die Lücken eingesetzten Fertigbeton-Wandelemente gleich mit den bereits stehenden Seitenteilen verbunden werden können, so dass schon beim Aufbau eine große Festigkeit und Sicherheit gegeben ist.

Werden z.B. Fertigbeton-Wandelemente mit einer größeren Höhe von 10m verwendet, kann der Turm somit Höhen im Rastermass von 5m Höhenunterschied aufweisen, je nachdem, ob die obersten Fertigbeton-Wandelemente auf einem hohen Fertigbeton-Wandelemente oder aber einem Fertigbeton-Wandelemente geringerer Höhe fußen.

Nachahmenswert ist, dass die ebenen Fertigbeton-Wandelemente in die Tiefe mit angeschrägten Wangen versehen sind. Dadurch lassen sich die einzelnen Fertigbeton-Wandelemente besser aneinander anpassen. In den Verbindungsfugen zwischen den Fertigbeton-Wandelementen muss weniger ausbetoniert werden.

Es hat sich bewährt, dass die Fertigbeton-Wandelemente untereinander und mit der Fundamentplatte über Betonnischen ausbetoniert sind, und dass die Fertigbeton-Wandelemente in Richtung ihrer Höhe Hüllrohre aufweisen, und dass die Fertigbeton-Wandelemente über in den Hüllrohren eingesetzte Spannlitzen gegeneinander und ggf. gegen das Fundament vorgespannt sind.

Durch die vorgespannten Betonteile können die Belastungen in vertikaler Richtung, insbesondere aus Windkraft sowie die Einwirkungen aufgrund der Rotorblätter sehr gut aufgenommen werden.

Bemerkenswert ist, dass auf den, einen Abschluss bildenden obersten Fertigbeton-Wandelementen eine Turmspitze aus Stahl oder aber die Maschinengondel selbst angeordnet ist.

Wenn der Turm aus Fertigbeton-Bauelementen bereits eine Höhe von ca. 100 m aufweist, kann z. B. die Turmspitze aus Stahl, die den Turm dann noch um eventuell 30 m erhöhen soll, mit erheblich kleineren Durchmessern verarbeitet werden, als für die untersten Schüsse eines Stahlrohrturms mit eine Höhe von 130 m. Derartige kleinere Durchmesser lassen sich auch noch an unwegsame Geländepunkte anliefern. Es besteht aber auch die Möglichkeit, direkt auf die den Abschluss bildenden Fertigbeton-Wandelemente die Maschinengondel aufzusetzen.

Es empfiehlt sich, um einen erfindungsgemäßen Turm aufzubauen, dass die Fertigbeton-Wandelemente auf die Fundamentplatte aufgesetzt und mit dieser und untereinander verbunden werden, wobei mindestens ein Fertigbeton-Wandelement eine geringere Höhe, vorzugsweise die halbe Höhe der übrigen Wandelemente aufweist, wobei die hohen und halbhohen Fertigbeton-Wandelemente vorzugsweise abwechselnd in Form des gewünschten Polygongrundriss aufgestellt werden, dass auf dem so errichteten unteren Ring jeweils hohe Fertigbeton-Wandelemente aufgesetzt werden, wobei die Fertigbeton-Wandelemente jeweils in die Lücken zwischen den höher stehenden Fertigbeton-Wandelementen eingesetzt und verbunden werden, und dass diese Kletterbauweise bis zur gewünschten Höhe des Turms fortgeführt wird und dass bei Erreichen der gewünschten Höhe in die dort vorliegenden Lücken nur noch halbhohe Fertigbeton-Wandelemente eingesetzt werden.

Durch die Kletterbauweise ist gewährleistet, dass die Fertigbeton-Wandelemente sicher aufeinander aufgesetzt werden können und sich dabei gegenseitig stützen. Dadurch ist auch ein einfaches und sicheres Verbinden der Fertigbeton-Wandelemente miteinander gegeben. Zudem ist durch die Kletterbauweise ein sehr schneller Aufbau des Turms möglich.

Zweckmäßig ist, dass in die Hüllrohre der Fertigbeton-Wandelemente Spannlitzen eingeführt werden, die nach Erreichen der gewünschten Turmhöhe unter Spannung gesetzt werden und die Fertigbeton-Wandelemente gegeneinander und ggf. gegen das Fundament vorspannen. Dadurch kann der Turm in vertikaler Richtung sehr gut hohe Belastungen abtragen.

Die Erfindung wird anhand einer Figur näher erläutert. Dabei zeigen:
Fig. 1 einen erfindungsgemäßen Turm;
Fig. 2 perspektivisch den unteren Ring eines erfindungsgemäßen Turms, und.
Fig. 3 perspektivisch den unteren Bereich eines erfindungsgemäßen Turms.

Figur 1 zeigt einen Turm 1, der auf einer Fundamentplatte 2 steht und aus einzelnen Fertigbeton-Wandelementen 3, 4 besteht, dessen Spitze von einem konischen Stahlrohr 5 gebildet wird, welches die Maschinengondel 6 trägt.

Figur 2 zeigt die Fundamentplatte 2, auf der Wandelemente 3, 4 in Form eines achteckigen Polygons aufstehen. Dabei haben die Wandelemente 3 eine große Höhe, z. B. 10 m, während die Wandelemente 4 die Hälfte der Höhe, z. B. 5 m aufweisen. Zwischen jeweils zwei Wandelementen 3 ist ein Wandelement 4 angeordnet. Die dadurch entstehende Lücke zwischen den Wandelementen 3 dient dazu, ein neues Wandelement 3' einzubringen, wobei das Wandelement 3' nicht nur auf dem Wandelement 4 aufsteht sondern auch mit den Seiten der Wandelemente 3 verbunden werden kann. In der nächsten Ebene können nunmehr Wandelemente 3" in die dann entstandenen Lücken eingesetzt werden.

Diese Kletterbauweise ist besonders sicher, da die einzelnen Wandelemente nicht nur fest aufstehen, sondern an ihren Seiten gleich mit vorhandenen Wandelementen verbunden werden können. Der Aufbau eines derartigen Turms geht sehr schnell. Der Transport der einzelnen z. B. 10 m langen Betonelemente kann auf dem üblichen Lkw erfolgen. Da es sich zudem um ebene Elemente handelt, lassen sich diese leicht stapeln bzw. nebeneinander auf dem Lkw lagern.

Am oberen Ende des Turms werden in die letzten Lücken zwischen den Wandelementen 3ⁿ Wandelemente 4' gesetzt, so dass dadurch eine gleiche Höhe des oberen Rings des Turms erreicht wird. Auf diesen Ring kann ggf. über einen Adapter 7 das Stahlrohr 5 oder eventuell eine Maschinengondel 6 direkt aufgesetzt werden (s. Fig. 1).

Die einzelnen Fertigbetonelemente 3, 3', 3", ...., 3" haben alle die gleiche Höhe, während die acht benötigten Wandelemente 4, 4' die halbe Höhe aufweisen. Bei einem achteckigen Polygon können stets vier gleiche Wandelemente 3, 4 Anwendung finden. Die nächst höher angeordneten Wandelemente müssen dann wieder wegen der Konizität des Turms so ausgebildet werden, dass die beiden parallelen Seiten des gleichschenkligen Trapezes jeweils entsprechend kürzer ausgebildet sind.

Die entsprechenden Fertigbeton-Wandelemente lassen sich jedoch leicht in einer Schalung herstellen. Wenn die Seitenbegrenzungen der Schalung auf den gewünschten Winkel eingestellt sind, müssen die Seitenbegrenzungen lediglich für verkürzte parallele Seiten jeweils aufeinander zu angestellt werden.

### Bezugszeichenübersicht

- 1: Turm
- 2: Fundamentplatte
- 3: Wandelement
- 4: Wandelement
- 5: Stahlrohr
- 6: Maschinengondel
- 7: Adapter

## Patentansprüche

1. Turm (1), vorzugsweise für Windkrafträder, der zumindest teilweise aus auf einer Fundamentplatte (2) aufstehenden und übereinander angebrachten Fertigbeton-Wandelementen (3, 4) besteht, wobei der sich nach oben stetig verjüngende Turm (1) aus ebenen Fertigbeton-Wandelementen (3, 4) erstellt ist, die zu einem, einen Polygongrundriss aufweisenden Bauwerk zusammengesetzt sind,
**dadurch gekennzeichnet,**
**dass** die ebenen Fertigbeton-Wandelemente (3, 4) die Form eines gleichschenkligen Trapezes aufweisen,
**dass** von den direkt auf der Fundamentplatte (2) aufstehenden Fertigbetonelementen (3, 4) mindestens ein Fertigbeton-Wandelement (4) eine geringere Höhe aufweist, als die übrigen direkt auf der Fundamentplatte (2) aufstehenden Fertigbeton-Wandelemente (3),
**dass** die zwischen den direkt auf der Fundamentplatte (2) aufstehenden Fertigbeton-Wandelementen (3, 4) und der obersten Abschluss-Fertigbeton-Wandelementen (3ⁿ, 4') alle Fertigbeton-Wandelemente (3) die gleiche Höhe aufweisen,
und **dass** in den Lücken zwischen den obersten Fertigbeton-Wandelementen (3ⁿ) Fertigbeton-Wandelement (4') geringere Höhe eingesetzt sind.

2. Turm (1) nach Anspruch 1,
**dadurch gekennzeichnet,**
**dass** die ebenen Fertigbeton-Wandelemente (3, 4) in die Tiefe mit angeschrägten Wangen versehen sind.

3. Turm (1) nach Anspruch 1 oder 2,
**dadurch gekennzeichnet,**
**dass** die Fertigbeton-Wandelemente (3, 4) untereinander und mit der Fundamentplatte (2) über Betonnischen ausbetoniert sind, und dass die Fertigbeton-Wandelemente (3, 4) in Richtung ihrer Höhe Hüllrohre aufweisen und dass die Fertigbeton-Wandelemente (3, 4) über in den Hüllrohren eingelassene Spannlitzen gegeneinander vorgespannt sind.

4. Turm (1) nach einem der Ansprüche 1 bis 3.
**dadurch gekennzeichnet,**
**dass** auf den einen Abschluss bildenden Fertigbeton-Wandelementen (3ⁿ, 4') bzw. auf einem entsprechenden Adapter (7) eine Turmspitze aus Stahlrohr (5) mit aufgesetzter Maschinengondel (6) oder die Maschinengondel (6) direkt angeordnet ist.

5. Verfahren zur Errichtung eines Turms (1) nach mindestens einem der Ansprüche 1 bis 4,
**dadurch gekennzeichnet,**
**dass** die Fertigbeton-Wandelemente (3, 4) auf die Fundamentplatte (2) aufgesetzt und mit dieser und untereinander verbunden werden, wobei mindestens ein Fertigbeton-Wandelement (4) eine geringere Höhe, vorzugsweise die halbe Höhe der übrigen Fertigbeton-Wandelemente (3) aufweist, wobei die hohen und halbhohen Fertigbeton-Wandelemente (3, 4) vorzugsweise abwechselnd in Form des gewünschten Polygons aufgestellt werden, dass auf den so entstandenen unteren Ring jeweils hohe Fertigbeton-Wandelemente (3', 3",..., 3ⁿ) aufgestellt werden, wobei die Fertigbeton-Wandelemente (3', 3",..., 3ⁿ) jeweils in die Lücken zwischen die höher stehenden Fertigbeton-Wandelemente (3, 3', 3", 3ⁿ⁻¹) eingesetzt und verbunden werden,
und **dass** die Kletterbauweise bis zur gewünschten Höhe des Turms (1) fortgesetzt wird,
und **dass** bei Erreichen der gewünschten Höhe in die dort vorliegenden Lücken zwischen den Fertigbeton-Wandelementen (3ⁿ) Fertigbeton-Wandelemente (4') mit geringer Höhe eingesetzt werden.

6. Verfahren nach Anspruch 5,
**dadurch gekennzeichnet,**
**dass** in die Hüllrohre der Fertigbeton-Wandelemente (3, 4) Spannlitzen eingeführt werden, die nach Erreichen der gewünschten Turmhöhe unter Spannung gesetzt werden und die Fertigbeton-Wandelemente (3, 4) gegeneinander vorspannen.

## Claims

1. A tower (1), preferably for wind turbines, at least part of which consists of precast concrete wall elements (3, 4) that are stacked one on top of the other and positioned on a foundation slab (2), wherein the tower (1), which is continually tapered upwards, is created from flat precast concrete wall elements (3, 4) that are placed together to form a structure having a polygonal ground plan,
**characterized in that**
the flat precast concrete wall elements (3, 4) are in the shape of an isosceles trapezium,
that at least one precast concrete wall element (4) of the precast concrete wall elements (3, 4) resting directly on top of the foundation slab (2) is not as high as the other precast concrete wall elements (3) resting directly on top of the foundation slab (2),
that all the precast concrete wall elements (3) between the precast concrete wall elements (3, 4) resting directly on top of the foundation slab (2) and the topmost, capping precast concrete wall elements (3ⁿ, 4') are of the same height,
and that precast concrete wall elements (4') of lesser height are inserted in the gaps between the topmost precast concrete wall elements (3ⁿ).

2. The tower (1) as recited in claim 1,
**characterized in that**
the flat precast concrete wall elements (3, 4) are furnished with lateral flanks that are angled towards the bottom.

3. The tower (1) as recited in claim 1 or 2,
**characterized in that**
the precast concrete wall elements (3, 4) are arranged one below the other and joined in concrete to the foundation slab (2) via concrete recesses, and that the precast concrete wall elements (3, 4) have cladding tubes extending upwards and that the precast concrete wall elements (3, 4) are prestressed against each other by tensioning wires that are embedded in the cladding tubes.

4. The tower (1) as recited in any of claims 1 to 3,
**characterized in that**
a tower top consisting of a steel tube (5) with a nacelle (6) located on top is positioned on the precast concrete wall elements (3ⁿ, 4') or on a corresponding adapter (7), or the nacelle (6) is arranged directly thereon.

5. A method for erecting a tower (1) as recited in at least one of claims 1 to 4,
**characterized in that**
the precast concrete wall elements (3, 4) are deposited on the foundation slab (2) and are attached to the slab and to each other, wherein at least one precast concrete wall element (4) is less high, preferably half the height of the other precast concrete wall elements (3), wherein the full height and half height precast concrete wall elements (3, 4) are preferably arranged alternatingly in the shape of the desired polygon, that the respective full height precast concrete wall elements (3', 3", ... 3ⁿ) are arranged on the lower ring created thereby, wherein the precast concrete wall elements (3', 3", ... 3ⁿ) are inserted into the respective gaps between the higher precast concrete wall elements (3, 3', 3", 3ⁿ⁻¹) and connected thereto,
and that the rising scaffold construction method is continued until the desired height of the tower (1) is reached,
and that when the desired height is reached precast concrete wall elements (4') of lesser height are inserted in the spaces between the precast concrete wall elements that protrude higher (3, 3', 3", 3ⁿ⁻¹).

6. The method as recited in claim 5,
**characterized in that**
tensioning wires are embedded in the cladding tubes the cladding tubes of the precast concrete wall elements (3, 4), which tensioning wires are placed under tension when the desired tower height is reached and prestress the precast concrete wall elements (3, 4) against each other.

## Revendications

1. Tour (1), de préférence pour éoliennes, constituée au moins partiellement d'éléments de paroi en béton prêt à l'emploi (3, 4) disposés en position verticale sur une plaque de fondation (2) et agencés les uns au-dessus des autres, où la tour (1) s'affinant progressivement vers le haut est constituée d'éléments de paroi en béton prêt à l'emploi (3, 4) assemblés en une construction présentant une configuration polygonale,
**caractérisée en ce que**
les éléments de paroi en béton prêt à l'emploi (3, 4) présentent la forme d'un trapèze isocèle,
parmi les éléments de paroi en béton prêt à l'emploi (3, 4) disposés en position verticale directement sur la plaque de fondation (2), au moins un élément de paroi en béton prêt à l'emploi (4) présente une hauteur inférieur à celle des autres éléments de paroi en béton prêt à l'emploi (3) disposés en position verticale directement sur la plaque de fondation (2),
les éléments de paroi en béton prêt à l'emploi (3) situés entre les éléments de paroi en béton prêt à l'emploi (3, 4) disposés en position verticale directement sur la plaque de fondation (2) et les éléments de paroi en béton prêt à l'emploi (3ⁿ, 4') terminaux se trouvant tout en haut présentent tous la même hauteur,
des éléments de paroi en béton prêt à l'emploi (4') moins hauts sont disposés dans les espaces entre les éléments de paroi en béton prêt à l'emploi (3ⁿ) se trouvant tout en haut.

2. Tour (1) selon la revendication 1,
**caractérisée en ce que**
les éléments de paroi en béton prêt à l'emploi (3, 4) plats sont pourvus de joues biseautées dans le sens de la profondeur.

3. Tour (1) selon la revendication 1 ou 2,
**caractérisée en ce que**
les éléments de paroi en béton prêt à l'emploi (3, 4) sont bétonnés entre eux et avec la plaque de fondation (2) par des niches de béton, et **en ce que** les éléments de paroi en béton prêt à l'emploi (3, 4) comportent des tubes de gainage dans le sens de leur hauteur, et **en ce que** les éléments de paroi en béton prêt à l'emploi (3, 4) sont précontraints les uns contre les autres par des tendeurs insérés dans les tubes de gainage.

4. Tour (1) selon l'une des revendications 1 à 3,
**caractérisée en ce que**
une pointe de tour constituée d'un tube d'acier (5) avec une nacelle (6) ou la nacelle (6) même est disposée directement sur les éléments de paroi en béton prêt à l'emploi (3ⁿ, 4') formant une terminaison ou encore sur un adaptateur (7) correspondant.

5. Procédé pour la construction d'une tour (1) selon au moins l'une des revendications 1 à 4,
**caractérisé en ce que**
les éléments de paroi en béton prêt à l'emploi (3, 4) sont placés sur la plaque de fondation (2) et reliés à celle-ci et entre eux, dans lequel au moins un élément de paroi en béton prêt à l'emploi (4) présente une hauteur inférieure, de préférence de la moitié de celle des autres éléments de paroi en béton prêt à l'emploi (3), où les éléments de paroi en béton prêt à l'emploi (3, 4) hauts et hauts de moitié sont de préférence disposés en alternance selon la configuration polygonale souhaitée, **en ce que** des éléments de paroi en béton prêt à l'emploi (3', 3", ..., 3ⁿ) sont disposés en position verticale sur l'anneau du dessous ainsi constitué, où les éléments de paroi en béton prêt à l'emploi (3' , 3", ..., 3ⁿ) sont insérés et reliés respectivement dans les espaces entres les éléments de paroi en béton prêt à l'emploi (3, 3', 3", ..., 3ⁿ⁻¹) plus hauts,
et **en ce que** la construction montante est poursuivie jusqu'à ce que la tour (1) atteigne la hauteur souhaitée,
et **en ce qu'**une fois que la hauteur souhaitée est atteinte, des éléments de paroi en béton prêt à l'emploi (4') moins hauts sont insérés dans les espaces existants entre les éléments de paroi en béton prêt à l'emploi (3ⁿ).

6. Procédé selon la revendication 5,
**caractérisé en ce que**
des tendeurs sont introduits dans les tubes de gainage des éléments de paroi en béton prêt à l'emploi (3, 4) et mis sous tension une fois que la tour a atteint la hauteur souhaitée, pour pré-contraindre les éléments de paroi en béton prêt à l'emploi (3, 4) les uns par rapport aux autres.
